# EUROPÄISCHE PATENTSCHRIFT

(11) **EP 2 146 083 B1**
(45) Veröffentlichungstag und Bekanntmachung des Hinweises auf die Patenterteilung: **23.02.2011**
(21) Anmeldenummer: 09100337.6
(22) Anmeldetag: 15.06.2009
(51) Int. Cl.: F02M 37/22

(54) **Kraftstofffördereinrichtung für ein Kraftfahrzeug**
Fuel supply system for a motor vehicle
Système d'alimentation en carburant pour un véhicule automobile

(30) Priorität: 14.07.2008 DE 102008033057
(43) Veröffentlichungstag der Anmeldung: 20.01.2010
(73) Patentinhaber: Continental Automotive GmbH, 30165 Hannover (DE)
(72) Erfinder: Rauber, Jens, 44227 Dortmund (DE); Ruppert, Klaus, 65510 Idstein (DE)

(56) Entgegenhaltungen:
- WO-A1-2005/085623
- DE-A1- 3 609 905
- DE-A1-102007 018 357
- DE-C1- 4 236 490
- US-B1- 6 807 952

## Beschreibung

Die Erfindung betrifft eine Kraftstofffördereinrichtung für ein Kraftfahrzeug mit einer Fördereinheit zum Ansaugen von Kraftstoff aus einem Kraftstoffbehälter, mit einer Saugleitung zum Ansaugen von Kraftstoff aus einem Bodenbereich des Kraftstoffbehälters, mit einem an der Saugleitung angeschlossenen Kraftstofffilter, mit einem an dem Boden des Kraftstoffbehälters angeordneten Kasten des Kraftstofffilters und mit einem Anschlussstutzen zum Anschluss des Kraftstofffilters an die Saugleitung, wobei der Kasten siebartig gestaltet ist.

Solche Kraftstofffördereinrichtungen werden in heutigen Kraftfahrzeugen häufig eingesetzt und sind aus der Praxis bekannt. Der an der Saugleitung angeschlossene Kraftstofffilter dient als Grobfilter zur Vorfilterung des über die Saugleitung angesaugten Kraftstoffs und wird vorzugsweise an der tiefsten Stelle des Kraftstoffbehälters angeordnet.

Der aus der Praxis bekannte Kraftstofffilter hat ein mit einer Bodenplatte verschlossenes topfförmiges Bauteil als Kasten. Die Bodenplatte wird von einem mit Vorsprüngen versehenen Rand des topfförmigen Bauteils auf Abstand zu dem Boden des Kraftstoffbehälters gehalten. Zudem sind die Bodenplatte und das topfförmige Bauteil mit einer Vielzahl von Öffnungen zur Erzeugung des Grobfilters versehen. Damit lässt sich über die Öffnungen gefilterter Kraftstoff ansaugen.

Nachteilig bei der bekannten Kraftstofffördereinrichtung ist jedoch, dass sich die Montage des Kraftstofffilters sehr aufwändig gestaltet. Zudem benötigen der Boden und das topfförmige Bauteil enge Toleranzen da sie spaltfrei aneinander liegen müssen. Ein Vorbeiströmen von ungefiltertem Kraftstoff zwischen dem Boden und dem topfförmigen Bauteil muss vermieden werden. Hierdurch gestaltet sich die Fertigung des Kraftstofffilters sehr aufwändig.

Der Erfindung liegt das Problem zugrunde, eine Kraftstofffördereinrichtung der eingangs genannten Art so weiter zu bilden, dass sie besonders einfach aufgebaut und kostengünstig zu fertigen ist.

Dieses Problem wird erfindungsgemäß dadurch gelöst, dass der Kasten einseitig offen gestaltet ist und einen mit dem Anschlussstutzen verbundenen Kanal hat, dass der Kasten mit seiner offenen Seite auf dem Boden des Kraftstoffbehälters aufliegt und dass ein erstes Sieb an dem Kasten und ein zweites Sieb an dem Kanal angeordnet ist und dass das erste Sieb und das zweite Sieb einstückig aus Kunststoff gefertigt sind.

Durch diese Gestaltung lässt sich der Kraftstofffilter besonders einfach in einem Arbeitsgang aus Kunststoff im Spritzgussverfahren fertigen. Eine Nacharbeit oder eine Montage vor dem Einbau im Kraftstoffbehälter wird dank der Erfindung vermieden. Hierdurch wird zur Fertigung des Kraftstofffilters nur ein Werkzeug benötigt, was zu einer besonders einfachen Fertigung des Kraftstofffilters führt. Vorzugsweise ist die Verbindung des Kanals mit dem Anschlussstutzen gerade gestaltet, so dass die Form des Kanals und des Anschlussstutzens von einem in eine Werkzeugform eingeführten, zylindrischen Kern erzeugt wird.

Der Kraftstofffilter weist gemäß einer vorteilhaften Weiterbildung der Erfindung eine hohe Filterwirkung auf, wenn der Kasten mehrere erste Öffnungen zur Erzeugung des ersten Siebes, der Kanal mehrere zweite Öffnungen zur Erzeugung des zweiten Siebes hat und wenn die Siebe in Strömungsrichtung des Kraftstoffs hintereinander angeordnet sind.

Eine besonders große Filterfläche an dem zweiten Sieb lässt sich gemäß einer anderen vorteilhaften Weiterbildung der Erfindung einfach erzeugen, wenn der Kanal in einer Wandung einer Längsseite des Kastens angeordnet ist und an seinem von dem Anschlussstutzen abgewandten Ende geschlossen ist.

Die zweiten Öffnungen könnten beispielsweise nach der Fertigung des Kraftstofffilters in den Kanal eingearbeitet werden. Zur Vereinfachung der Fertigung des Kraftstofffilters trägt es jedoch gemäß einer anderen vorteilhaften Weiterbildung der Erfindung bei, wenn der Kanal an seiner der Innenseite des Kastens zugewandten Außenseite eine Vielzahl von quer zu seiner längsten Erstreckung verlaufende Querrippen zur Begrenzung der zweiten Öffnungen hat. Diese Querrippen lassen sich einfach bei der Fertigung des Kraftstofffilters mittels einer entsprechend gestalteten Werkzeugform fertigen.

Zur Vereinfachung der Fertigung des zweiten Siebes des Kraftstofffilters trägt es gemäß einer anderen vorteilhaften Weiterbildung der Erfindung bei, wenn der Kanal an seiner Innenseite mehrere parallel zu seiner längsten Erstreckung verlaufende Längsrippen zur Begrenzung der zweiten Öffnungen hat. Durch diese Gestaltung lassen sich die Längsrippen mittels eines durch den Anschlussstutzen geführten Kerns bei der Fertigung des Kraftstofffilters einfach erzeugen. Eine Nacharbeit nach der Fertigung wird hierdurch vermieden.

Die zweiten Öffnungen des zweiten Siebes sind gemäß einer anderen vorteilhaften Weiterbildung der Erfindung besonders zahlreich und sehr klein gestaltet, wenn die Querrippen und die Längsrippen an Kreuzungspunkten miteinander verbunden sind.

Der Kraftstofffilter gestaltet sich gemäß einer anderen vorteilhaften Weiterbildung der Erfindung besonders kompakt, wenn von der den Kanal aufnehmenden Wandung des Kastens ein umlaufender Rand absteht und wenn im montierten Zustand des Kraftstofffilters der umlaufende Rand auf dem Boden des Kraftstoffbehälters aufliegt. Hierdurch hält der Rand den Kanal auf Abstand zu dem Boden des Kraftstoffbehälters. Damit bildet sich unterhalb des Kanals ein Sammelraum für den vom ersten Sieb vorgefilterten Kraftstoff. Ein Verstopfen des zweiten, am Kanal angeordneten Siebes wird dankt der Erfindung besonders gering gehalten.

Der Kraftstofffilter lässt sich gemäß einer anderen vorteilhaften Weiterbildung der Erfindung besonders kostengünstig aus Kunststoff im Spritzgussverfahren fertigen, wenn einander gegenüberstehende Bereiche des umlaufenden Randes parallel oder geringfügig voneinander weg weisend gestaltet sind.

Zur weiteren Vereinfachung der Fertigung des Kraftstofffilters trägt es gemäß einer anderen vorteilhaften Weiterbildung der Erfindung bei, wenn der Anschlussstutzen einstückig mit dem ersten Sieb und dem zweiten Sieb gefertigt ist und ein Tannenbaumprofil zum Aufstecken der Saugleitung hat.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig. 1: schematisch eine erfindungsgemäße Kraftstoffför- dereinrichtung,
- Fig. 2: eine vergrößerte perspektivische Darstellung eines Kraftstofffilters der erfindungsgemäßen Kraftstoff- fördereinrichtung aus Figur 1,
- Fig. 3: eine Schnittdarstellung durch den Kraftstofffilter aus Figur 2 entlang der Linie III - III mit einem angrenzenden Bereich des Bodens des Kraftstoffbe- hälters,
- Fig. 4: den Kraftstofffilter aus Figur 2 in einer perspek- tivischen Ansicht von einem Boden eines Kraftstoff- behälters.

Figur 1 zeigt eine Kraftstofffördereinrichtung 1 zum Fördern von Kraftstoff aus einem Kraftstoffbehälter 2 eines Kraftfahrzeuges mit einer in dem Kraftstoffbehälter 2 angeordneten Fördereinheit 3. Die Fördereinheit 3 hat eine in einem Schwalltopf 4 angeordnete Kraftstoffpumpe 5. Die Kraftstoffpumpe 5 saugt Kraftstoff aus dem Schwalltopf 4 an und fördert diesen zu einer Brennkraftmaschine 6 des Kraftfahrzeuges.
Weiterhin fördert die Kraftstoffpumpe 5 Kraftstoff als Treibmittel zu einer Saugstrahlpumpe 7. Die Saugstrahlpumpe 7 saugt Kraftstoff über eine Saugleitung 8 an und fördert den angesaugten Kraftstoff in den Schwalltopf 4. Die Saugleitung 8 ist zu einem von dem Schwalltopf 4 entfernt angeordneten Kraftstofffilter 9 geführt. Der Kraftstofffilter 9 ist gegen einen Boden 10 des Kraftstoffbehälters 2 vorgespannt und dient der Vorfilterung des Kraftstoffs. Selbstverständlich können mehrere mit Kraftstofffiltern 9 versehene Saugleitungen 8 in dem Kraftstoffbehälter 2 angeordnet sein. Die Fördereinheit 3 weist in der Regel weitere, nicht dargestellte Filter zur Feinfilterung des von der Kraftstoffpumpe 5 zu der Brennkraftmaschine 6 geförderten Kraftstoffs auf.

Figur 2 zeigt in einer vergrößerten perspektivischen Ansicht den Kraftstofffilter 9 aus Figur 1. Der Kraftstofffilter 9 weist einen von einem Kasten 11 abstehenden Anschlussstutzen 12 auf. Der Anschlussstutzen 12 dient zum Anschluss der in Figur 1 dargestellten Saugleitung 8 und hat ein Tannenbaumprofil 13. Der Kasten 11 weist ein erstes Sieb 14 mit einer Vielzahl von ersten Öffnungen 15 auf.

Figur 3 zeigt den Kraftstofffilter 9 aus Figur 2 in einer Schnittdarstellung entlang der Linie III - III mit angrenzenden Bereichen des Bodens 10 des in Figur 1 dargestellten Kraftstoffbehälters 2. Hierbei ist zu erkennen, dass in einer Wandung 16 des Kastens 11 ein Kanal 17 mit einem zweiten Sieb 18 angeordnet ist. Das zweite Sieb 18 weist eine Vielzahl von zweiten Öffnungen 19 auf. Auf der Innenseite des Kanals 17 sind in Längsrichtung mehrere Längsrippen 20 angeordnet. Auf der dem Boden 10 des Kraftstoffbehälters 2 zugewandten Seite hat der Kanal 17 Querrippen 21. Die Querrippen 21 und die Längsrippen 20 sind an ihren Kreuzungspunkten miteinander verbunden und begrenzen die zweiten Öffnungen 19 des zweiten Siebes 18. An der Außenseite weist der Kanal 17 mehrere Versteifungsrippen 22 auf.

Figur 4 zeigt den Kraftstofffilter 9 in einer Ansicht von der Seite des Bodens 10 des in Figur 1 dargestellten Kraftstoffbehälters 2. Hierbei ist zu erkennen, dass sich der Kanal 17 über die gesamte Länge des Kastens 11 erstreckt und an seinem dem Anschlussstutzen 12 abgewandten Ende geschlossen ist. Der Kasten 11 ist auf der dem Boden 10 zugewandten Seite hin offen gestaltet und weist einen umlaufenden Rand 23 auf, an dem ein Teil der ersten Öffnungen 15 U-förmig angeordnet ist.

## Patentansprüche

1. Kraftstofffördereinrichtung für ein Kraftfahrzeug mit einer Fördereinheit zum Ansaugen von Kraftstoff aus einem Kraftstoffbehälter, mit einer Saugleitung zum Ansaugen von Kraftstoff aus einem Bodenbereich des Kraftstoffbehälters, mit einem an der Saugleitung angeschlossenen Kraftstofffilter, mit einem an dem Boden des Kraftstoffbehälters angeordneten Kasten des Kraftstofffilters und mit einem Anschlussstutzen zum Anschluss des Kraftstofffilters an die Saugleitung, wobei der Kasten siebartig gestaltet ist, **dadurch gekennzeichnet, dass** der Kasten (11) einseitig offen gestaltet ist und einen mit dem Anschlussstutzen (12) verbundenen Kanal (17) hat, dass der Kasten (11) mit seiner offenen Seite auf dem Boden (10) des Kraftstoffbehälters (2) aufliegt und dass ein erstes Sieb (14) an dem Kasten (11) und ein zweites Sieb (18) an dem Kanal (17) angeordnet ist und dass das erste Sieb (14) und das zweite Sieb (18) einstückig aus Kunststoff gefertigt sind.

2. Kraftstofffördereinrichtung nach Anspruch 1, **dadurch gekennzeichnet, dass** der Kasten (11) mehrere erste Öffnungen (15) zur Erzeugung des ersten Siebes (14) und der Kanal (17) mehrere zweite Öffnungen (19) zur Erzeugung des zweiten Siebes (18) hat und dass die Siebe (14, 18) in Strömungsrichtung des Kraftstoffs hintereinander angeordnet sind.

3. Kraftstofffördereinrichtung nach Anspruch 1 oder 2,
**dadurch gekennzeichnet, dass** der Kanal (17) in einer Wandung (16) einer Längsseite des Kastens (11) angeordnet ist und an seinem von dem Anschlussstutzen (12) abgewandten Ende geschlossen ist.

4. Kraftstofffördereinrichtung nach Anspruch 2 oder 3, **dadurch gekennzeichnet, dass** der Kanal (17) an seiner der Innenseite des Kastens (11) zugewandten Außenseite eine Vielzahl von quer zu seiner längsten Erstreckung verlaufende Querrippen (21) zur Begrenzung der zweiten Öffnungen (19) hat.

5. Kraftstofffördereinrichtung nach einem der Ansprüche 2 bis 4, **dadurch gekennzeichnet , dass** der Kanal (17) an seiner Innenseite mehrere parallel zu seiner längsten Erstreckung verlaufende Längsrippen (20) zur Begrenzung der zweiten Öffnungen (19) hat.

6. Kraftstofffördereinrichtung nach Anspruch 4 und 5, **dadurch gekennzeichnet, dass** die Querrippen (21) und die Längsrippen (20) an Kreuzungspunkten miteinander verbunden sind.

7. Kraftstofffördereinrichtung nach einem der Ansprüche 3 bis 6, **dadurch gekennzeichnet, dass** von der den Kanal (17) aufnehmenden Wandung (16) des Kastens (11) ein umlaufender Rand (23) absteht und dass im montierten Zustand des Kraftstofffilters (9) der umlaufende Rand (23) auf dem Boden (10) des Kraftstoffbehälters (2) aufliegt.

8. Kraftstofffördereinrichtung nach Anspruch 7, **dadurch gekennzeichnet, dass** einander gegenüberstehende Bereiche des umlaufenden Randes (23) parallel oder geringfügig voneinander weg weisend gestaltet sind.

9. Kraftstofffördereinrichtung nach einem der vorhergehenden Ansprüche, **dadurch gekennzeichnet,**
**dass** der Anschlussstutzen (12) einstückig mit dem ersten Sieb (18) und dem zweiten Sieb (18) gefertigt ist und ein Tannenbaumprofil (13) zum Aufstecken der Saugleitung (8) hat.

## Claims

1. Fuel supply system for a motor vehicle, with a supply unit for sucking up fuel from a fuel tank, with a suction line for sucking up fuel from a bottom region of the fuel tank, with a fuel filter connected to the suction line, with a fuel filter box arranged on the bottom of the fuel tank, and with a connecting piece for connecting the fuel filter to the suction line, wherein the box is configured in the manner of a sieve, **characterized in that** the box (11) is configured to be open on one side and has a passage (17) which is connected to the connecting piece (12), **in that** the box (11) rests by the open side thereof on the bottom (10) of the fuel tank (2), and **in that** a first sieve (14) is arranged on the box (11) and a second sieve (18) is arranged on the passage (17), and **in that** the first sieve (14) and the second sieve (18) are manufactured as a single piece from plastic.

2. Fuel supply system according to Claim 1, **characterized in that** the box (11) has a plurality of first openings (15) for producing the first sieve (14) and the channel (17) has a plurality of second openings (19) for producing the second sieve (18), and **in that** the sieves (14, 18) are arranged consecutively in the direction of flow.

3. Fuel supply system according to Claim 1 or 2, **characterized in that** the passage (17) is arranged in a wall (16) of a longitudinal side of the box (11) and is closed at the end thereof which is remote from the connecting piece (12).

4. Fuel supply system according to Claim 2 or 3, **characterized in that** the passage (17) has, on the outside thereof which faces the inside of the box (11), a multiplicity of transverse ribs (21) running transversely with respect to the longest extent of said passage, in order to restrict the second openings (19).

5. Fuel supply system according to one of Claims 2 to 4, **characterized in that** the passage (17), on the inside thereof, has a plurality of longitudinal ribs (20) running parallel to the longest extent thereof, in order to restrict the second openings (19).

6. Fuel supply system according to Claims 4 and 5, **characterized in that** the transverse ribs (21) and the longitudinal ribs (20) are connected to one another at intersecting points.

7. Fuel supply system according to one of Claims 3 to 6, **characterized in that** a peripheral edge (23) protrudes from that wall (16) of the box (11) which receives the passage (17), and **in that**, in the fitted state of the fuel filter (9), the peripheral edge (23) rests on the bottom (10) of the fuel tank (2).

8. Fuel supply system according to Claim 7, **characterized in that** mutually opposite regions of the peripheral edge (23) are configured to be parallel or to point slightly away from each other.

9. Fuel supply system according to one of the preceding claims, **characterized in that** the connecting piece (12) is manufactured as a single piece with the first sieve (14) and the second sieve (18) and has a pine tree profile (13) for the plugging on of the suction line (8).

## Revendications

1. Système d'alimentation en carburant pour un véhicule automobile, ledit système comportant une unité de transfert destinée à aspirer du carburant dans un réservoir à carburant, une conduite d'aspiration permettant d'aspirer du carburant dans le fond d'un réservoir à carburant, un filtre à carburant raccordé à la conduite d'aspiration, un coffret du filtre à carburant disposé au fond du réservoir à carburant et une tubulure de raccordement pour le raccordement du filtre à carburant à la conduite d'aspiration, le coffret étant conçu en genre de tamis, **caractérisé par le fait que** le coffret (11) est ouvert d'un côté et a un canal (17) relié à la tubulure de raccordement (12), que le coffret (11) est appliqué par son côté ouvert sur le fond (10) du réservoir à carburant (2) et qu'un premier tamis (14) est placé sur le coffret (11) et un deuxième tamis (18) est placé sur le canal (17) et que le premier tamis (14) et le deuxième tamis (18) sont fabriqués en une seule pièce en matière plastique.

2. Système d'alimentation en carburant selon la revendication 1, **caractérisé par le fait que** le coffret (11) a plusieurs premières ouvertures (15) pour produire le premier tamis (14) et le canal (17) a plusieurs deuxièmes ouvertures (19) pour produire le deuxième tamis (18) et que les tamis (14, 18) sont disposés l'un derrière l'autre dans le sens d'écoulement du carburant.

3. Système d'alimentation en carburant selon la revendication 1 ou 2, **caractérisé par le fait que** le canal (17) est placé dans une paroi (16) d'un côté longitudinal du coffret (11) et est fermé à son extrémité opposée à la tubulure de raccordement (12).

4. Système d'alimentation en carburant selon la revendication 2 ou 3, **caractérisé par le fait que** le canal (17) a, sur sa face extérieure tournée vers la face intérieure du coffret (11), une pluralité de nervures transversales (21) perpendiculaires au côté long du coffret qui servent à limiter les deuxièmes ouvertures (19).

5. Système d'alimentation en carburant selon l'une des revendications 2 à 4, **caractérisé par le fait que** le canal (17) a, sur sa face intérieure, plusieurs nervures longitudinales (20) parallèles à sa dimension la plus longue et qui servent à limiter les deuxièmes ouvertures (19).

6. Système d'alimentation en carburant selon la revendication 4 et 5, **caractérisé par le fait que** les nervures transversales (21) et les nervures longitudinales (20) sont liées les unes aux autres aux points de croisement.

7. Système d'alimentation en carburant selon l'une des revendications 3 à 6, **caractérisé par le fait qu'**une bordure périphérique (23) dépasse de la paroi (16) du coffret (11) supportant le canal (17) et que, dans l'état assemblé du filtre à carburant (9), la bordure périphérique (23) est appliquée sur le fond (10) du réservoir à carburant (2).

8. Système d'alimentation en carburant selon la revendication 7, **caractérisé par le fait que** des parties de la bordure périphérique (23) se faisant réciproquement face sont parallèles entre elles ou s'écartent l'une de l'autre d'une façon insignifiante.

9. Système d'alimentation en carburant selon l'une des revendications précédentes, **caractérisé par le fait que** la tubulure de raccordement (12) est fabriquée en une seule pièce avec le premier tamis et le deuxième tamis et qu'elle a un manchon (13) à profil en arbre de Noël pour le raccordement de la conduite d'aspiration (8).
